# DEMANDE DE BREVET EUROPEEN

(11) **EP 0 463 903 A1**
(43) Date de publication de la demande: **02.01.1992**
(21) Numéro de dépôt: 91401484.0
(22) Date de dépôt: 06.06.1991
(51) Int. Cl.: H01R 13/115, H01R 43/16

(54) **Ensemble de connexions électriques**

(30) Priorité: 13.06.1990 FR 9007350
(71) Demandeur: Société anonyme dite: LABINAL, F-78190 Montigny le Bretonneux (FR)
(72) Inventeur: Nadin, Léonard, F-31240 L'Union (FR)
(74) Mandataire: Faber, Jean-Paul

(57) **Abrégé**

Ensemble de connexions électriques avec un boîtier isolant contenant un bloc de connexions caractérisé en ce que le bloc affecte une forme en U avec deux ailes (12 et 13) dans chaque aile étant découpées des languettes (30, 31, 32, 33, 36, 37, 38 et 39), les languettes de chaque aile étant pliées vers l'intérieur du U et disposées de manière qu'une languette d'une aile coopère avec la languette de l'autre aile pour constituer une pince destinée à enserrer un organe mâle méplat de contact électrique.

## Description

La présente invention concerne un ensemble de connexions électriques.

L'invention vise un ensemble comprenant un boîtier destiné à recevoir des organes mâles de contact électrique reliés à des conducteurs et destinés à être alimentés simultanément à un même potentiel.

L'un des buts de l'invention est de réaliser un ensemble assurant une bonne liaison électrique avec une parfaite tenue des organes mâles.

L'ensemble, selon l'invention, est du type comprenant un boîtier isolant de forme générale parallélépipédique présentant un logement s'ouvrant sur une extrémité obturable par un couvercle et une série de canaux s'ouvrant sur une extrémité opposée à celle fermée par le couvercle débouchant dans le logement, lesdits canaux étant destinés à recevoir chacun un organe de connexion mâle relié à un conducteur électrique, tandis que le logement est destiné à recevoir un bloc de connexions, ledit ensemble étant caractérisé en ce que ledit bloc est réalisé à partir d'un flan d'un métal bon conducteur de l'électricité découpé de manière à présenter une forme générale rectangulaire et plié en U pour former deux ailes et une âme, chaque aile présentant des séries de fentes en forme de T avec une branche centrale et une branche transversale, la branche centrale débouchant en un point médian de l'âme d'une fente en U dont l'âme est parallèle à la branche transversale et dont les extrémités débouchent dans des fentes parallèles à la branche centrale et s'étendant en direction des extrémités de la branche transversale de manière à déterminer des languettes, lesdites languettes étant pliées perpendiculairement à leur aile à l'intérieur du U de manière qu'une languette d'une aile coopère avec une languette de l'autre aile.

Ainsi grâce à l'invention, on réalise un ensemble dans lequel le bloc de connexions est économique car la perte de matière est réduite et qui offre toute sécurité pour la liaison électrique avec les organes mâles.

De préférence, les ailes transversales des fentes en T sont situées sur les lignes de pliage des ailes par rapport à l'âme.

Suivant une variante, les ailes transversales des fentes en T d'une aile sont situées sur la ligne de pliage de cette aile par rapport à l'âme du bloc, tandis que les âmes des fentes en U de l'autre aile sont situés sur la ligne de pliage de ladite autre aile par rapport à l'âme du bloc.

Suivant un détail constructif, les languettes d'une aile sont toutes cambrées au voisinage de leur extrémité libre d'un même côté, les languettes de l'autre aile sont toutes cambrées, au voisinage de leur extrémité libre d'un même côté de manière que les convexités des languettes qui coopèrent entre elles soient tournées l'une en regard de l'autre et que les extrémités libres de ces dernières divergent. Ainsi, on assure un bon pincement des organes mâles et leur mise en place est facilitée.

Suivant un détail constructif, les languettes de l'une des ailes s'insèrent par paire entre des paires de languettes de l'autre aile, les languettes de l'autre aile s'étendant à l'extérieur des languettes de la première aile et étant, à leur extrémité libre adjacente à l'âme du bloc pliées en direction des languettes de ladite première aile, tandis que les languettes de ladite première aile disposées entre les languettes de l'autre aile sont cambrées pour présenter une surface convexe du côté de leur extrémité libre tournée vers les languettes correspondantes de l'autre aile. Ainsi, les organes mâles sont pincés entre les languettes en plusieurs points afin d'assurer une meilleure liaison électrique.

Enfin, le boîtier comporte dans le logement des nervures destinées à s'insérer dans les ouvertures formées par des fentes déterminant les languettes.

L'invention va maintenant être décrite avec plus de détails en se référant à des modes de réalisation particuliers donnés à titre d'exemple seulement et représentés aux dessins annexés, dans lesquels :

Figure 1 est une vue en plan d'un flan découpé pour réaliser une partie de l'ensemble, selon l'invention.

Figure 2 montre en perspective le pliage du flan.

Figure 3 est une vue en perspective du bloc de contact terminé.

Figure 4 montre en perspective un organe mâle de contact destiné à être utilisé avec le bloc de contact de la figure 3.

Figure 5 est une vue en élévation par l'arrière d'un boîtier destiné à contenir le bloc de connexions.

Figure 6 est une vue en coupe suivant la ligne 6-6 de la figure 7.

Figure 7 est une vue en coupe suivant la ligne 7 -7 de la figure 6.

Figure 8 est une vue en plan d'une variante du flan découpé pour réaliser une partie de l'ensemble, selon l'invention.

Figure 9 montre en perspective le pliage du flan de la figure 8.

Figure 10 est une vue en perspective du bloc de contact terminé.

Figure 11 est une vue en plan d'encore une variante du flan découpé pour réaliser un bloc de contact.

Figure 12 est une vue en perspective du bloc de contact terminé.

Le bloc de connexions électriques représenté aux figures 1 à 3 est réalisé à partir d'un flan métallique 1 bon conducteur de l'électricité et doué d'une certaine élasticité.

Le flan 1 affecte une forme générale rectangulaire avec deux grands côtés 2 et 3 et deux petits côtés 4 et 5. Le flan est destiné à être plié en U le long de deux lignes 7 et 8 afin de former une âme 9 et deux ailes 12 et 13.

Dans l'aile 12 sont pratiquées des fentes parallèles 15, 16 et 17 perpendiculaires au grand côté 2, la fente 16 étant par une extrémité raccordée à une fente 16a située sur la ligne 7, tandis que les autres extrémités des fentes sont reliées par une fente 23. Ainsi, on délimite deux languettes 30 et 31.

L'aile 12 comporte encore une série de trois fentes parallèles 19, 18 et 20, l'une des extrémités de la fente 18 étant raccordée à une fente 18a, tandis que les autres extrémités des fentes 19, 18 et 20 sont reliées par une fente 24. Les fentes déterminent deux languettes 32 et 33.

Alignée avec les fentes 16a et 18a, l'aile 12 comporte une fente 21 qui s'ouvre sur le petit côté 5, tandis qu'une languette 34 est formée par une fente 22 parallèle aux fentes 15 à 20 et une fente 25 s'étendant depuis la fente 22 au petit côté 5.

Le petit côté 5 comporte un décrochement 11 et le petit côté 4 un décrochement 10.

L'aile 13 est pourvue, au voisinage du petit côté 5, de trois fentes parallèles 41, 42 et 43, l'une des extrémités de ces fentes étant reliée par une fente 51, tandis que la fente 42 débouche du côté de l'autre extrémité dans une fente 42a, ces fentes délimitant deux languettes 36 et 37.

Au voisinage du petit côté 4, il est prévu deux fentes 48 et 49 parallèles aux grands côtés 2 et 3, la fente 49 débouchant dans une fente 47 parallèles aux fentes 41, 42 et 43 pour former une languette 40.

Enfin, deux languettes 38 et 39 sont formées par des fentes 44, 45, 46, 45a et 50.

Toutes les languettes comportent des emboutis 54. Les fentes 48, 45a et 42a sont alignées sur la ligne de pliage 8. Les fentes 16, 16a, 18, 18a - 42, 42a - 45, 45a présentent une forme en T dont la branche centrale vient par son extrémité libre aboutir au milieu de la fente correspondante 23, 24, 50, 51, chacune de ces dernières fentes formant avec les fentes dans lesquelles elles débouchent un U.

Comme on le voit à la figure 2, la languette 34 est pliée perpendiculairement à l'aile 2 vers l'intérieur du U le long d'une ligne s'étendant depuis la fente 22 vers le fond de la fente 21.

Les différentes languettes 30, 31, 32, 33 et 34 sont ainsi toutes pliées de la même façon et cambrées, elles présentent au voisinage de leur extrémité libre adjacente au petit côté 2 une partie concave tournée vers le petit côté 5.

Les languettes 36 à 40 sont pliées à angle droit par rapport à l'aile 13 et cambrées de façon à présenter une extrémité libre concave adjacente au grand côté 3, la concavité étant tournée du côté du petit côté 4.

Lorsque les deux ailes 12 et 13 sont pliées pour s'étendre parallèlement des languettes 34 et 36 sont en contact dans leur partie convexe et forment du côté des côtés 2 et 3 une ouverture évasée.

Ainsi, les languettes 37 et 33 coopèrent entre elles ainsi que les languettes 32, 38 - 31, 39 et 30,40 (voir figure 3).

A la figure 4, on a représenté un organe de contact électrique mâle désigné dans son ensemble par la référence 58, celui-ci étant réalisé à partir d'une bande métallique bonne conductrice de l'électricité, découpée et pliée en U, les ailes étant rabattues contre l'âme pour obtenir une barrette méplate percée d'un trou 59 au voisinage d'une extrémité libre, tandis que l'autre extrémité, comporte des moyens de fixation d'un conducteur électrique, par exemple, des pattes 60 et 61 de sertissage d'un conducteur électrique.

Le bloc est destiné à être logé dans un boîtier isolant 65 (voir figures 5, 6 et 7) de forme générale parallélépipédique et présentant à une extrémité un logement 67 débouchant sur une ouverture 68 d'introduction du bloc, tandis que l'autre extrémité comporte une série de canaux 69.

Les canaux 69 sont délimités par des cloisons 70 qui forment du côté du logement 67 des passages rétrécis 71 débouchant dans ledit logement 67.

L'ouverture 68 est fermée par un couvercle 72 articulé sur un bord de ladite ouverture 68 par une bande souple 73, ledit couvercle présentant un rebord 75 reliant deux joues 74 percées chacune d'une lumière 76.

Le boîtier isolant 65 comporte latéralement des ergots 77 présentant sur un bord une rampe 77a et sur l'autre bord un abrupt 77b, ces ergots étant destinés à s'insérer dans les lumières 76 moyennant une déformation élastique des joues 74 pour assurer le verrouillage du couvercle 72.

Le logement 67 comporte sur deux parois opposées, cinq nervures 80, s'étendant parallèlement entre elles et parallèlement aux cloisons 70, ces nervures présentant du côté de l'ouverture 68 une rampe 80a et du côté des ouvertures rétrécies un abrupt 80b.

Lorsque le bloc est réalisé (voir figure 3), il comporte sur la face externe de chaque aile 12, 13 deux larges ouvertures 81 ménagées par le pliage des languettes 30, 31, 32, 33 et 36, 37, 38 et 39 et un épaulement 82 formé par le pliage des languettes 34 et 40.

Le bloc est engagé dans le logement 67 par le bord libre de ses ailes 12 et 13, celles-ci moyennant une légère déformation élastique franchissent les rampes 80a, les nervures 80 venant deux à deux se loger dans lesdites ouvertures 81, tandis que les nervures situées au voisinage des parois latérales du boîtier viennent coopérer avec les épaulements 82. Ainsi, le bloc est parfaitement maintenu dans le logement 68. Le couvercle 72 est ensuite fermé et dans les canaux 69 sont introduits les organes mâles 58 qui viennent s'insérer entre les languettes 34, 36 - 33, 37 - 32, 38 - 31, 39 et 30, 40. Lorsque les organes 58 sont introduits entre les languettes correspondantes, les bossages 54 de celles-ci viennent coopérer avec le trou 59 pour s'opposer à tout retrait intempestif desdits organes 58.

Aux figures 8, 9 et 10, on a représenté une variante d'un bloc de connexions électriques qui est réalisé à partir d'un flan 90 bon conducteur de l'électricité et doué d'une certaine élasticité.

Le flan 90 affecte une forme générale rectangulaire avec deux grands côtés 92 et 93 et deux petits côtés 94 et 95.

Le flan est destiné à être plié en U le long de deux lignes parallèles 97 et 98 pour former deux ailes 102 et 103 et une âme 104.

Dans l'aile 102 sont pratiquées deux fentes en T présentant l'une, une branche centrale 106 et une branche transversale 106a et l'autre, une branche centrale 107 et une branche transversale 107a, l'extrémité libre de la branche centrale 106 débouchant dans une fente en U présentant une âme 109 et deux ailes 110 et 111 tandis que l'extrémité libre de la branche centrale 107 débouche dans la partie centrale de l'âme 115 d'une fente en U avec deux ailes 113 et 114.

Ces différentes fentes déterminent des languettes 120, 121, 122 et 123, une languette 124 étant formée par des fentes 125, 126 et 127 prévues au voisinage du petit côté 95.

L'aile 103 comporte deux fentes en T avec l'une, une branche centrale 130 et une branche transversale 130a et l'autre, une branche centrale 131 et une branche transversale 131a.

Les extrémités libres des branches centrales 130 et 131 débouchent respectivement dans la partie centrale des âmes 132, 135 de fentes en U comportant respectivement des ailes 133, 134 et 136 et 137.

Alignée avec les fentes 130a et 131a, il est prévue une fente 145 s'ouvrant sur le petit côté 94, une fente 147 alignée avec les fentes 132 et 135 s'ouvrant également sur le petit côté 94 pour déterminer avec une fente 146 une languette 144.

L'aile 103 avec les différentes fentes qu'elle comporte présente des languettes 140, 141, 142 et 143, ces languettes avec la languette 144 comportant des emboutis 148.

Comme on le voit aux figures 9 et 10, les languettes 124, 123, 122, 121 et 120 sont pliées pour s'ériger perpendiculairement à la face interne de l'aile 102, les extrémités libres desdites languettes 120, 122 et 124 étant cambrées afin de présenter une convexité tournée vers le petit côté 95, tandis que les extrémités libres des languettes 121 et 123 sont cambrées dans le sens inverse.

Les extrémités libres des languettes 140, 142 et 144 sont pliées vers le bord libre 90 et les extrémités libres des languettes 141 et 143 vers le bord libre 95.

Lorsque le bloc est réalisé les languettes 140 et 141 sont disposées de part et d'autre des languettes 124 et 123 et les languettes 122 et 121 s'insèrent entre les languettes 142 et 143, les languettes 120 et 144 coopérant entre elles.

Le bloc des figures 8 à 10 est destiné à être monté dans un boîtier tel que celui des figures 5 à 7 et est destiné à recevoir des organces mâles de contact électrique 58 tels que celui de la figure 4.

Lorsque les organes mâles 58 sont engagés entre les paires de languettes 124-140, 123-141, 122-142, 121-143 et 120-144, ils sont enserrés, d'une part, entre la partie cambrée des languettes 120, 121, 122, 123 et 124 et la partie plane correspondante des languettes 144, 143, 142, 141 et 140 et, d'autre part, entre les extrémités pliées des languettes 140 à 144 et les parties planes correspondantes des languettes 124 à 120, les trous 59 coopérant avec les bossages 148. On est aussi assuré d'une très bonne liaison électrique entre les organes 58 et le bloc des figures 8 à 10.

Les figures 11 et 12 montrent encore une variante du bloc de connexions électriques destiné à être utilisé avec un boîtier isolant tel que celui des figures 5, 6 et 7.

Le bloc de connexions électriques est réalisé à partir d'un flan 150 bon conducteur de l'électricité et doué d'une certaine élasticité. Le flan a une forme rectangulaire avec deux grands côtés 151, 152 et deux petits côtés 153, 154.

Le flan 150 est destiné à être plié en U le long de deux lignes de pliage 156 pour présenter deux ailes 157 et 158 et une âme 159.

Dans l'aile 157 sont pratiquées deux fentes en T présentant, la première, une branche centrale 160 et une branche transversale 160a prolongée à ses extrémités par des fentes 160b et 160c dirigées vers le grand côté 151, et la seconde une branche centrale 161 et une branche transversale 161a avec des prolongements 161b et 161c.

La branche centrale 160 débouche, à son extrémité libre dans une fente en U avec une âme 162 et deux ailes 163 et 164.

L'extrémité libre de la branche centrale 161 débouche dans une fente en U présentant une âme 165 et deux ailes 166 et 167. Ces différentes fentes déterminent des languettes 170, 171, 172 et 173, une dernière languette 174 étant prévue dans le petit côté 154.

L'aile 158 comporte deux fentes en T avec des branches centrales 175 et 176 et deux branches transversales 175a et 176a, pourvues de prolongements 175b, 175c et, 176b et 176c respectivement.

L'extrémité libre de la branche 175 débouche dans une fente en U avec une âme 177 et deux ailes 178, 179.

L'extrémité libre de la branche 176 débouche dans une fente en U avec une âme 180 et deux ailes 181, 182.

Les différentes fentes déterminent des languettes 183, 184, 185 et 186, une languette 187 étant découpée le long du petit côté 153.

Les languettes de l'aile 157 sont pliées pour s'étendre vers l'intérieur du U, les languettes de l'aile 158 étant pliées pour coopérer avec lesdites languettes de l'aile 158.

Comme on le voit à la figure 12, les extrémités des languettes dirigées vers les extrémités libres des ailes 157 et 158 sont pliées de manière à former des entrées évasées pour des organes mâles tels que celui représenté à la figure 4.

Les extrémités des languettes 183, 185 et 187 tournées vers l'âme 159 comportent une partie convexe tournée vers le petit côté 153, ces parties convexes étant destinées à coïncider avec des parties convexes correspondantes des languettes 174, 171 et 173 afin de former des pinces élastiques pour enserrer des organes mâles 58.

Les languettes 184 et 186 comportent des parties convexes tournées vers le petit côté 154 et destinées à former avec des parties convexes 170 et 172 des pinces élastiques également destinées à enserrer des organes mâles 58.

## Revendications

**1°-** Ensemble de connexions électriques du type comprenant un boîtier isolant (65) de forme générale parallélépipédique présentant un logement (67) s'ouvrant sur une extrémité obturable par un couvercle (72) et une série de canaux (69) s'ouvrant sur une extrémité opposée à celle fermée par le couvercle et débouchant dans le logement (68); lesdits canaux (69) étant destinés à recevoir chacun un organe de connexion mâle (58) relié à un conducteur électrique, tandis que le logement est destiné à recevoir un bloc de connexions caractérisé en ce que ledit bloc est réalisé à partir d'un flan d'un métal bon conducteur de l'électricité découpé de manière à présenter une forme générale rectangulaire et plié en U pour former deux ailes (12, 13) (102, 103) et une âme (9, 104), chaque aile (12, 13) (102, 103) présentant des séries de fentes en forme de T avec une branche centrale et une branche transversale, la branche centrale débouchant en un point médian de l'âme d'une fente en U dont l'âme (23, 24, 51, 50 - 109, 115, 132, 135) est parallèle à la branche transversale et dont les extrémités débouchent dans des fentes parallèles à la branche centrale et s'étendant en direction des extrémités de la branche transversale de manière à déterminer des languettes (30 à 34) (36 à 40) (140 à 144) (120 à 124), (170 à 174), (183 à 187), lesdites languettes étant pliées perpendiculairement à leur aile à l'intérieur du U de manière qu'une languette d'une aile coopère avec une languette de l'autre aile.

**2°-** Ensemble de connexions électriques, selon la revendication 1, caractérisé en ce que les fentes transversales (16a, 18a) (42a, 45a) des fentes en T sont situées sur les lignes de pliage (7-8) des ailes (12, 13) par rapport à l'âme (9).

**3°-** Ensemble de connexions électriques, selon la revendication 1, caractérisé en ce que les fentes transversales (106a et 107a) des fentes en T d'une aile (102) sont situées sur la ligne de pliage (97) de cette aile par rapport à l'âme (104) du bloc, tandis que les âmes des fentes en U (132, 135) de l'autre aile (103) sont situées sur la ligne de pliage (98) de ladite autre aile par rapport à l'âme (104) du bloc.

**4°-** Ensemble de connexions électriques, selon les revendications 1 et 2, caractérisé en ce que les languettes (30, 31, 32, 33) d'une aile (12) sont toutes cambrées au voisinage de leur extrémité libre d'un même côté, les languettes (36, 37, 38 et 39) de l'autre aile 13 sont toutes cambrées, au voisinage de leurs extrémités libres d'un même côté de manière que les convexités des languettes qui coopèrent entre elles soient tournées l'une en regard de l'autre et que les extrémités libres de ces dernières divergent.

**5°-** Ensemble de connexions électriques, selon les revendications 1 et 3, caractérisé en ce que les languettes (121, 122, 13, 124, 184, 186 et 187) de l'une des ailes (102, 158) s'insèrent par paire entre des paires de languettes (143, 142-141, 140, 170-171, 172-173) de l'autre aile (103, 157), les languettes (143, 142, 141, 10, 170, 171, 172, 173) de l'autre aile (103, 157) s'étendant à l'extérieur des languettes de la première aile (102) et étant, à leur extrémité libre adjacente à l'âme (104, 150) du bloc pliées en direction des languettes de ladite première aile (102, 158), tandis que les languettes (121, 122, 123, 124, 184, 185, 186, 187) de ladite première aile (102, 158) disposées entre les languettes de l'autre aile (103, 157) sont cambrées pour présenter une surface convexe du côté de leur extrémité libre tournée vers les languettes correspondantes de l'autre aile (103, 157).

**6°-** Ensemble de connexions électriques, selon la revendication 1, caractérisé en ce que le boîtier (65) comporte dans le logement (67) des nervures (80) destinées à s'insérer dans les ouvertures (81) formées par des fentes déterminant les languettes.
